# EUROPÄISCHE PATENTSCHRIFT

(11) **EP 0 180 734 B1**
(45) Veröffentlichungstag und Bekanntmachung des Hinweises auf die Patenterteilung: **15.05.1991**
(21) Anmeldenummer: 85111001.5
(22) Anmeldetag: 31.08.1985
(51) Int. Cl.: F42B 30/10, F42B 12/32, F42B 12/04

(54) **Munition, insbesondere Mörsermunition**
Ammunition, particularly mortar ammunition
Munition, notamment munition pour mortier

(30) Priorität: 08.09.1984 DE 3433140
(43) Veröffentlichungstag der Anmeldung: 14.05.1986
(73) Patentinhaber: DIEHL GMBH & CO., 90478 Nürnberg (DE)
(72) Erfinder: Weber, Adolf, D-8561 Neunkirchen (DE)
(74) Vertreter: Hofmann, Gerhard, Dipl.-Ing. Patentassessor

(56) Entgegenhaltungen:
- DE-B- 1 578 089
- FR-A- 2 269 059
- FR-A- 2 406 798
- GB-A- 2 107 032
- US-A- 3 913 488

## Beschreibung

Die Erfindung betrifft eine Mörsermunition mit einem sprengstoffgefüllten Geschoßmantel, der sich in einem vorderen Teil verjüngt, an dessen Außenumfang vorgeformte Projektile, vorzugsweise Kugeln und mehrere Projektile bildende Einlagen über Umfang und Länge verteilt angeordnet sind.

Aus der EP-A-0 159 389 (eine Druckschrift nach Artikel 54(3)EPÜ) ist ein Mehrzwecksgefechtskopf eines Flugkörpers bekannt. Dieser weist in einem hinteren Abschnitt sprengstoffbeschleunigbare Kugeln und in einem vorderen Abschnitt umfangsseitig angeordnete, auf Sprengstoff sitzende Einlagen zur Bildung von Projektilen auf. Ein derartiger Mehrzweckgefechtskopf ist für Mörsermunition zur Bekämpfung leicht gepanzerter Ziele aufgrund der vorzusehenden speziellen konstruktiven Maßnahmen zu kostenaufwendig.

Der Erfindung liegt die Aufgabe zugrunde, eine Mörsermunition mit zwei Wirkmechanismen zur Bekämpfung leicht gepanzerter Ziele vorzuschlagen.

Erfindungsgemäß ist diese Aufgabe dadurch gelöst, daß die vorgeformten Projektile in einem hinteren Teil des Geschoßmantels gelagert sind und die bei der Detonation des Sprengstoffes Projektile bildenden Einlagen an dem vorderen Teil über Umfang und Länge des vorderen Teils auf Umfangslinien des Geschoßmantels gleichmäßig verteilt gegeneinander versetzt angeordnet sind.

Damit liegen bei der Mörsermunition zwei Wirkmechanismen vor. Zum einen wirken die bei der Detonation gebildeten Projektile mit hoher Geschwindigkeit und damit hoher Durchschlagsleistung. Zum anderen wirken die vorgeformten Projektile in einem Streubereich mit hoher Streudichte.

In bevorzugter Ausgestaltung der Erfindung ist die Masse jeder der bei der Detonation des Sprengstoffes ein Projektil bildenden Ladung größer als die Masse eines der vorgeformten Splitter. Dadurch ist die Durchschlagsleistung erhöht.

Vorteilhafte Ausgestaltungen der Erfindung ergeben sich aus den Unteransprüchen und der folgenden Beschreibung eines Ausführungsbeispiels. In der Zeichnung zeigen:
- Fig. 1: eine Mörsermunition im Teil-Längsschnitt
**und**
- Fig. 2: einen Querschnitt längs der Linie II-III nach Fig. 1.

Die Munition weist einen Geschoßmantel 1 auf, der mit Sprengstoff 2 gefüllt ist. An einem hinteren Teil 3 des Geschoßmantels 1, der sich nach hinten verjüngt, ist eine umlaufende Ausnehmung 4 vorgesehen, in die eine Vielzahl von Stahlkugeln 5 eingebettet sind. Die Stahlkugeln 5 sind ein- oder mehrlagig angeordnet und in einer Masse 6 fixiert. Beispielsweise sind in der Ausnehmung 4 zwischen 2000 und 3000 Stahlkugeln 5 untergebracht.

Der Geschoßmantel 1 weist einen sich nach vorn verjüngenden vorderen Teil 7 auf. Dieser ist mit Durchbrechungen 8 versehen. In diese sind von außen gesehen konkave, kalottenförmige Einlagen 9 eingesetzt. Jede Einlage 9 ist ein projektilbildender Körper, beispielsweise aus Kupfer. Die Oberfläche des zusätzlich eingebrachten Körpers 10, der aus Schaumstoff oder Brandmasse besteht, fluchtet mit der Oberfläche des vorderen Teils 7.

Die projektilbildenden Körper 9 sind auf vier Umfangslinien 11, 12, 13 und 14 gleichmäßig verteilt. Die projektilbildenden Körper 9 der einzelnen Umfangslinien sind gegeneinander versetzt (vgl. Fig. 1).

Beim Ausführungsbeispiel sind 36 projektilbildende Körper 9 vorgesehen. Die Masse jedes Körpers 9 ist wesentlich größer als die Masse einer der Stahlkugeln 5 (vgl. Fig. 1). Das Volumen einer der Körper 9 beträgt etwa das Zwanzig- bis Vierzigfache einer der Stahlkugeln 5.

Im vorderen Teil 7 des Geschoßmantels 1 ist ein Raum 15 zur Unterbringung eines nicht näher dargestellten Annäherungszünders, beispielsweise eines opto-elektronischen Annäherungszünders, ausgebildet.

Wird der Sprengstoff 2 gezündet, dann bilden die Einlagen 9 Projektile. Die Körper 9 nehmen dabei eine projektilförmige Gestalt an. Sie werden auf eine sehr hohe Anfangsgeschwindigkeit von etwa 2000 bis 2500 m/s beschleunigt. Diese Projektile haben eine Durchschlagsleistung, die wenigstens für leicht gepanzerte Ziele genügt.

Gleichzeitig werden bei der Zündung des Sprengstoffes 2 die Stahlkugeln 5 beschleunigt. Deren Durchschlagsleistung ist geringer als die der aus den Körpern 9 gebildeten Projektile. Ihre Streudichte ist wesentlich größer als die der Projektile.

## Patentansprüche

1. Mörsermunition mit einem sprengstoffgefüllten Geschoßmantel (1), der sich in einem vorderen Teil verjüngt, an dessen Außenumfang vorgeformte Projektile, vorzugsweise Kugeln (5) und mehrere Projektile bildende Einlagen (9) über Umfang und Länge verteilt angeordnet sind, wobei die vorgeformten Projektile in einem hinterem Teil des Geschoßmantels (1) gelagert sind und die bei der Detonation des Sprengstoffes (2) Projektile bildende Einlagen (9) an dem vorderen Teil über Umfang und Länge des vorderen Teils auf Umfangslinien (11-14) des Geschoßmantels (1) gleichmäßig verteilt gegeneinander versetzt angeordnet sind.

2. Mörsermunition nach Anspruch 1,
dadurch gekennzeichnet,
daß die Masse jeder bei der Detonation des Sprengstoffes (2) ein Projektil bildende Einlage (9) größer als die Masse eines der vorgeformten Projektile (5) ist.

3. Mörsermunition nach Anspruch 1,
dadurch gekennzeichnet,
daß in Durchbrechungen (8) des Geschoßmantels (1) von außen gesehen konkave, kalottenförmige Einlagen (9) eingesetzt sind, die zwischen dem Sprengstoff (2) und Körpern (10) liegen.

4. Mörsermunition nach Anspruch 3,
dadurch gekennzeichnet,
daß die äußere Oberfläche der aus Schaumstoff oder Brandmasse bestehenden Körper (10), vor der Detonation mit dem Geschoßmantel (1) fluchten.

## Claims

1. Mortar munition with an explosive-filled shell jacket (1), which narrows in a front part, on the outer periphery of which pre-shaped projectiles, preferably balls (5) and several inserts (9) which form projectiles are arranged distributed over circumference and length, in which respect the pre-shaped projectiles are mounted in a rear part of the shell jacket (1) and the inserts (9) which form projectiles upon the detonation of the explosive (2) are arranged on the front part uniformly distributed and mutually offset over the circumference and length of the front part on circumferential lines (11-14) of the shell jacket (1).

2. Mortar munition according to claim 1, characterised in that the mass of each insert (9) which forms a projectile upon the detonation of the explosive (2) is greater than the mass of one of the pre-formed projectiles (5).

3. Mortar munition according to claim 1, characterised in that inserted into openings (8) of the shell jacket (1) are, considered from the outside, concave calotte-shaped inserts (9) which lie between the explosive (2) and bodies (10).

4. Mortar munition according to claim 3, characterised in that the outer surface of the bodies (10) consisting of foam material or incendiary composition are in alignment with the shell jacket (1) prior to the detonation.

## Revendications

1. Munition de mortier avec une enveloppe de projectile (1) remplie d'explosif, s'amincissant en une partie avant, des projectiles préformés, de préférence des billes (5) et plusieurs inserts (9) formant des projectiles étant disposés répartis sur sa périphérie extérieure, circonférentiellement et suivant sa longueur, caractérisée en ce que les projectiles préformés sont placés dans une partie arrière de l'enveloppe de projectile (1) et les inserts (9) formant des projectiles lors de la détonation de l'explosif (2) sont disposés de façon décalée les uns par rapport aux autres, selon une répartition régulière, sur la partie avant, sur la périphérie et la longueur de la partie avant, sur des circonférences (11 à 14) de l'enveloppe de projectile (1).

2. Munition de mortier selon la revendication 1, caractérisée en ce que la masse de chaque insert (9) formant un projectile lors de la détonation de l'explosif (2) est supérieure à la masse d'un des projectiles préformés (5).

3. Munition de mortier selon la revendication 1, caractérisée en ce que des inserts (9) en forme de calottes, concaves lorsqu'ils sont observés de l'extérieur, sont insérés dans des passages (8) de l'enveloppe de projectile (1) et sont situés entre l'explosif (2) et les corps (10).

4. Munition de mortier selon la revendication 3, caractérisée en ce que la surface extérieure des corps (10) se composant de substance cellulaire ou d'une masse incendiaire sont alignées par rapport à l'enveloppe de projectile (1) avant la détonation.
